# FASCICULE DE BREVET EUROPEEN

(11) **EP 1 889 986 B1**
(45) Date de publication et mention de la délivrance du brevet: **26.08.2009**
(21) Numéro de dépôt: 07301240.3
(22) Date de dépôt: 17.07.2007
(51) Int. Cl.: E04G 19/00

(54) **Banche pour le coffrage de murs ou de voiles munie d'un vérin de réglage de niveau**
Schalungselement für das Einschalen von Wänden oder Schalen, mit einem Stellglied für dessen Höheneinstellung
Form panel for the formwork of walls or shells fitted with a level adjustment cylinder

(30) Priorité: 31.07.2006 FR 0653199
(43) Date de publication de la demande: 20.02.2008
(73) Titulaire: Hussor (Société par Actions Simplifiée), 68650 Lapoutroie (FR)
(72) Inventeur: Ahr, Arthur, 68280 Andolsheim (FR)
(74) Mandataire: Nuss, Laurent

(56) Documents cités:
- FR-A- 1 570 478
- FR-A- 2 708 022
- GB-A- 2 086 448
- IT-B- 1 033 914
- NL-A- 7 310 459
- NL-A- 8 105 300

## Description

La présente invention concerne le domaine de l'industrie du bâtiment et des travaux publics, en particulier le domaine de la fabrication de matériels de chantiers et notamment de banches de coffrage de murs et de voiles, et a pour objet une banche pour le coffrage de murs ou de voiles munie d'un vérin de réglage de niveau.

Actuellement le coffrage de murs et de planchers est généralement effectué au moyen, respectivement, de banches et de tables de coffrage.

Ainsi, il existe divers types de banches permettant la réalisation de murs et qui sont généralement constituées par une surface de coffrage proprement dite, par des moyens d'appui au sol et de réglage de la verticalité et par des moyens d'assemblage de banches voisines entre elles.

Les moyens d'appui au sol et de réglage de la verticalité se présentent sous forme de vérins montés sur les raidisseurs de ces derniers. De tels vérins sont notamment connus par NL-A-8 105 300 et par IT-A-1 033 914.

Ces vérins connus, qui s'appuient sur le sol par l'intermédiaire d'une petite platine rapportée à ladite extrémité, permettent, certes, d'assurer correctement leur fonction de réglage de niveau des banches, mais sont peu ergonomique et donc difficiles, voire pénibles à manoeuvrer. En outre, du fait de leur positionnement dans la rive horizontale inférieure, la surface d'appui formée par leur platine d'appui est relativement faible, de sorte que la pression au sol de ces platines est très forte.

Enfin, le montage de ces vérins entre les raidisseurs nécessite qu'ils soient relativement courts, de sorte qu'ils ne présentent qu'une faible possibilité de rattrapage de dénivellation.

La présente invention a pour but de pallier ces inconvénients en proposant une banche pour le coffrage de murs ou de voiles munie d'un vérin de réglage de niveau permettant un meilleur appui au sol et présentant une ergonomie améliorée.

A cet effet, la banche pour le coffrage de murs ou de voiles, qui est essentiellement pourvue d'une face coffrante et de raidisseurs horizontaux et munie d'un vérin de réglage de niveau monté hors de l'encombrement des raidisseurs horizontaux de la banche, **caractérisée en ce que** le vérin de réglage de niveau est monté dans le bord de la rive horizontale inférieure et s'étend sur une hauteur importante, à savoir correspondant à plusieurs niveaux de raidisseurs horizontaux, de sorte que sa manoeuvre puisse être effectuée à hauteur d'homme et en ce que ledit vérin de réglage de niveau est constitué par un fût tubulaire de fixation sur les raidisseurs horizontaux de la banche, par un élément télescopique tubulaire, monté libre en translation et fixe en rotation dans le fût tubulaire et pourvu d'une platine d'appui au sol et par une broche filetée, guidée en rotation et fixée en translation sur l'extrémité supérieure du fût tubulaire et coopérant avec un écrou solidaire de l'extrémité supérieure de l'élément télescopique tubulaire.

L'invention sera mieux comprise, grâce à la description ci-après, qui se rapporte à un mode de réalisation préféré, donné à titre d'exemple non limitatif, et expliqué avec référence aux dessins schématiques annexé, dans lesquels :
la figure 1 est une vue partielle en élévation par l'arrière d'une banche équipée d'un vérin conforme à l'invention ;
la figure 2 est une vue en élévation latérale et en coupe de la banche suivant la figure 1, et
la figure 3 est une vue partielle arrachée, en perspective, des détails A et B du vérin.

Les figures 1 et 2 des dessins annexés représentent une banche 1 pour le coffrage de murs ou de voiles, qui est essentiellement pourvue d'une face coffrante 2 et de raidisseurs 3, ainsi que de moyens 4 d'assemblage des rives verticales et de vérins de réglage de niveau 5. Du fait que la banche 1 n'est représentée que partiellement, seul un vérin de réglage de niveau 5 est représenté.

Conformément à l'invention, le vérin de réglage de niveau 5 est monté hors de l'encombrement des raidisseurs horizontaux 3 de la banche 1, dans le bord de la rive horizontale inférieure 6 et s'étend sur une hauteur correspondant à plusieurs niveaux de raidisseurs horizontaux 3, de sorte que sa manoeuvre puisse être effectuée à hauteur d'homme. Comme le montre plus particulièrement la figure 3 des dessins annexés, le vérin de réglage de niveau 5 est avantageusement constitué par un fût tubulaire 51 de fixation sur les raidisseurs horizontaux 3 de la banche 1, par un élément télescopique tubulaire 52, monté libre en translation et fixe en rotation dans le fût tubulaire 51 et pourvu d'une platine d'appui au sol 53 et par une broche filetée 54, guidée en rotation et fixée en translation sur l'extrémité supérieure du fût tubulaire 51 et coopérant avec un écrou 55 solidaire de l'extrémité supérieure de l'élément télescopique tubulaire 52.

L'élément télescopique tubulaire 52 présente avantageusement une section extérieure correspondant, avec un léger jeu, à la section intérieure du fût tubulaire 51, ou est pourvu de moyens longitudinaux assurant son positionnement sans possibilité de rotation dans ledit fût tubulaire 51, l'écrou 55 étant préférentiellement de section identique à celle de l'élément télescopique tubulaire 52. De préférence, le fût tubulaire 51 est de section carrée. Une telle section carrée favorise une fixation efficace sur les raidisseurs horizontaux 3 de la banche 1 et est adaptée à une coopération naturelle de guidage avec un élément télescopique tubulaire 52 également de section carrée, sans mise en oeuvre de moyen annexe de guidage en translation et/ou de maintien en rotation.

Des moyens longitudinaux de positionnement peuvent être, par exemple, des nervures longitudinales diamétralement opposées disposées sur un élément télescopique tubulaire 52 de section circulaire et coopérant avec les coins du fût tubulaire carré 51.

La disposition du vérin 5, telle que décrite ci-dessus, permet d'obtenir un décalage de ce dernier par rapport à l'arrière de la face coffrante 2 de la banche 1 et ainsi de rapprocher son axe vertical de celui passant par le plan du centre de gravité de l'ensemble.

La broche filetée 54 est guidée en rotation et fixée en translation sur l'extrémité supérieure du fût tubulaire 51 par l'intermédiaire d'un palier 56, fixé par soudage sur ladite extrémité supérieure et maintenant la broche filetée 54 en translation par coopération, d'une part, avec un épaulement 54' de cette dernière, s'appliquant sur sa face externe et, d'autre part, avec une bague rapportée 54" s'appliquant contre sa face interne.

L'écrou 55 est solidarisé avec l'extrémité supérieure de l'élément télescopique tubulaire 52 par soudage sur ladite extrémité supérieure. Il en résulte que lors d'un actionnement de la broche filetée 54, qui est fixée en translation dans le fût tubulaire 51, l'écrou 55 est forcément déplacé à l'intérieur dudit fût tubulaire 51 et entraîne dans son déplacement l'élément télescopique tubulaire 51.

Ainsi, par actionnement de la broche filetée 54, il est possible de déplacer l'élément télescopique tubulaire 52 dans le sens d'une sortie en partie inférieure du fût tubulaire 51, pour déplacer la platine d'appui au sol 53 en vue d'un réglage de niveau de la banche 1, ou dans le sens d'une rentrée dans l'élément télescopique tubulaire 52 jusqu'à affleurement de la platine 51 avec le bord inférieur de la banche 1.

Selon une caractéristique de l'invention, l'extrémité supérieure de la broche filetée 54 est pourvue, au-dessus de l'épaulement 54', d'un polygone de manoeuvre 54"' et, en prolongement de ce dernier, d'une poignée moletée 54"". Cette poignée moletée 54"" permet de réaliser la manoeuvre préalable destinée à amener la platine d'appui au sol 53 en contact avec ce dernier, de sorte que seul le réglage final de niveau de la banche 1 sera à effectuer au moyen du polygone de manoeuvre 54"'. Il en est de même en ce qui concerne la manoeuvre de la broche filetée 54 lors du démontage d'un coffrage après desserrage de ladite broche, pour ramener la platine d'appui au sol 53 en contact avec la face inférieure du fût tubulaire carré 51. Il en résulte que les manoeuvres préalables au réglage de niveau, ainsi que de rétraction de l'élément télescopique tubulaire 52 peuvent être effectuées simplement et rapidement de manière manuelle par un opérateur, donc sans mise en oeuvre fastidieuse d'une clé, cette dernière servant uniquement à la manoeuvre finale de réglage de niveau et au desserrage préalable lors d'un décoffrage.

Du fait du montage du vérin 5 en dehors de l'encombrement des raidisseurs horizontaux 3, l'espace disponible derrière la face coffrante de la banche, sous la rive horizontale inférieure 6 est plus important et la platine d'appui au sol 53 peut présenter une plus grande surface d'appui au sol que les platines connues à ce jour.

En outre, du fait que le vérin 5 s'étend sur une hauteur importante, à savoir correspondant à plusieurs raidisseurs horizontaux 3, sa manoeuvre peut être effectuée à hauteur d'homme et est donc nettement moins pénible que celle des vérins actuels, dont l'organe de manoeuvre s'étend entre la rive inférieure 6 et le premier raidisseur horizontal. La longueur importante du vérin 5 permet, par ailleurs, d'effectuer d'importants rattrapages de dénivellation sans mise en oeuvre de moyens annexes, tels que des cales ou analogues.

Grâce à l'invention, il est possible de réaliser un vérin de réglage de niveau pour banche d'utilisation simple et rapide et parfaitement ergonomique.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Banche (1) pour le coffrage de murs ou de voiles, essentiellement pourvue d'une face coffrante (2) et de raidisseurs horizontaux (3) et munie d'un vérin (5) de réglage de niveau monté hors de l'encombrement des raidisseurs horizontaux (3) de la banche, **caractérisée en ce que** le vérin (5) de réglage de niveau est monté dans le bord de la rive horizontale inférieure (6) et s'étend sur une hauteur importante, à savoir correspondant à plusieurs niveaux de raidisseurs horizontaux (3), de sorte que sa manoeuvre puisse être effectuée à hauteur d'homme et **en ce que** ledit vérin (5) de réglage de niveau est constitué par un fût tubulaire (51) de fixation sur les raidisseurs horizontaux (3) de la banche (1), par un élément télescopique tubulaire (52), monté libre en translation et fixe en rotation dans le fût tubulaire (51) et pourvu d'une platine d'appui au sol (53) et par une broche filetée (54), guidée en rotation et fixée en translation sur l'extrémité supérieure du fût tubulaire (51) et coopérant avec un écrou (55) solidaire de l'extrémité supérieure de l'élément télescopique tubulaire (52).

2. Banche, suivant la revendication 1, **caractérisée en ce que** l'élément télescopique tubulaire (52) présente une section extérieure correspondant, avec un léger jeu, à la section intérieure du fût tubulaire (51), ou est pourvu de moyens longitudinaux assurant son positionnement sans possibilité de rotation dans ledit fût tubulaire (51), l'écrou (55) étant de section identique à celle de l'élément télescopique tubulaire (52).

3. Banche, suivant l'une quelconque des revendications 1 et 2, **caractérisée en ce que** le fût tubulaire (51) est de section carrée.

4. Banche, suivant la revendication 1, **caractérisée en ce que** la broche filetée (54) est guidée en rotation et fixée en translation sur l'extrémité supérieure du fût tubulaire (51) par l'intermédiaire d'un palier (56), fixé par soudage sur ladite extrémité supérieure et maintenant la broche filetée (54) en translation par coopération, d'une part, avec un épaulement (54') de cette dernière, s'appliquant sur sa face externe et, d'autre part, avec une bague rapportée (54") s'appliquant contre sa face interne.

5. Banche, suivant la revendication 1, **caractérisée en ce que** l'écrou (55) est solidarisé avec l'extrémité supérieure de l'élément télescopique tubulaire (52) par soudage sur ladite extrémité supérieure.

6. Banche, suivant l'une quelconque des revendications 1 et 2, **caractérisée en ce que** l'extrémité supérieure de la broche filetée (54) est pourvue, au-dessus de l'épaulement (54'), d'un polygone de manoeuvre (54"') et, en prolongement de ce dernier, d'une poignée moletée (54"").

## Claims

1. Form panel (1) for the formwork of walls or shells, provided essentially with a formwork face (2) and horizontal reinforcers (3) and fitted with a jack (5) for adjusting the level mounted outside of the space requirement of the horizontal reinforcers (3) of the form panel, **characterised in that** the level adjusting jack (5) is mounted on the boundary of the bottom horizontal edge (6) and extends to a considerable height, corresponding to several layers of horizontal reinforcers (3), such that it can be operated at man height, and **in that** the said level adjusting jack (5) is formed by a tubular shaft (51) for securing onto the horizontal reinforcers (3) of the formwork (1), by a tubular telescopic element (52), mounted freely in translation and fixed in rotation into the tubular shaft (51) and provided with a plate for bearing on the ground (53) and by a threaded spindle (54) guided in rotation and fixed in translation onto the top end of the tubular shaft (51) and cooperating with a nut (55) joined to the top end of the telescopic tubular element (52).

2. Formwork according to claim 1, **characterised in that** the tubular telescopic element (52) has a corresponding external section with slight amount of play between the inner section of the tubular shaft (51), or is provided with longitudinal means ensuring its position without the possibility of rotation in said tubular shaft (51), the nut (55) having an identical cross section to that of the tubular telescopic element (52).

3. Formwork according to any one of claims 1 and 2, **characterised in that** the tubular shaft (51) has a square cross section.

4. Formwork according to claim 1, **characterised in that** the threaded spindle (54) is guided in rotation and fixed in translation onto the top end of the tubular shaft (51) by means of a bearing (56), which is fixed by welding to said top end and holds the threaded spindle (54) in translation by cooperation, on the one hand, with a shoulder (54') of the latter, bearing on its external face and, on the other hand, with a mounted ring (54") bearing against its internal face.

5. Formwork according to claim 1, **characterised in that** the nut (55) is joined to the top end of the tubular telescopic element (52) by welding onto said top end.

6. Formwork according to any one of claims 1 and 2, **characterised in that** the top end of the threaded spindle (54) is provided, above the shoulder (54'), with a manoeuvring polygon (54"') and, in extension of the latter, a milled handle (54"").

## Patentansprüche

1. Schalungselement (1) zur Schalung von Mauern oder Wänden, das im Wesentlichen eine Schalungsfläche (2) und horizontale Versteifungen (3) aufweist und das mit einer Schraubenwinde (5) zur Höhenregulierung ausgestattet ist, die außerhalb des Bauraums der horizontalen Versteifungen (3) des Schalungselements angebracht ist, **dadurch gekennzeichnet, dass** die Schraubenwinde (5) zur Höhenregulierung im Rand der unteren horizontalen Kante (6) angebracht ist und sich derart über eine beträchtliche Höhe, nämlich einer die mehreren Abständen von horizontalen Versteifungen (3) entspricht erstreckt, dass deren Betätigung in Menschenhöhe erfolgen kann, und **dadurch**, dass die Schraubenwinde (5) zur Höhenregulierung einen röhrenförmigen Schaft (51) zur Befestigung an den horizontalen Versteifungen (3) des Schalungselements (1), ein röhrenförmiges Teleskopelement (52), das in dem röhrenförmigen Schaft (51) frei verschiebbar und drehfest montiert und mit einer Platte (53) zur Abstützung am Boden versehen ist, und eine Schraubenspindel (54) umfasst, die am oberen Ende des röhrenförmigen Schafts (51) drehgelagert und translationsfest festgelegt ist und die mit einer Spindel (55) zusammenwirkt, die mit dem oberen Ende des röhrenförmigen Teleskopelements (52) fest verbunden ist.

2. Schalungselement nach Anspruch 1, **dadurch gekennzeichnet, dass** das röhrenförmige Teleskopelement (52) einen Außenquerschnitt aufweist, der mit leichtem Spiel dem Innenquerschnitt des röhrenförmigen Schafts (51) entspricht oder mit longitudinalen Mitteln versehen ist, die seine Positionierung in dem röhrenförmigen Schaft (51) ohne eine Möglichkeit zur Dehnung sicherstellt, wobei die Spindel (55) von gleichem Querschnitt wie derjenige des röhrenförmigen Teleskopelements (52) ist.

3. Schalungselement nach einem der Ansprüche 1 oder 2, **dadurch gekennzeichnet, dass** der röhrenförmige Schaft (51) viereckigen Querschnitt hat.

4. Schalungselement nach Anspruch 1, **dadurch gekennzeichnet, dass** die Schraubenspindel (54) am oberen Ende des röhrenförmigen Schafts (51) mittels eines Lagers (56) drehgelagert und translationsfest festgelegt ist, das durch Verschweißen am oberen Ende befestigt ist und wobei das Lager (56) die Schraubenspindel (54) durch Zusammenwirken einerseits eines Bundes (54') der letzteren, welcher sich auf an dessen Außenseite abstützt und andererseits eines Ansatzrings (54''), welcher sich gegen dessen Innenseite abstützt gegenüber einer Translation hält.

5. Schalungselement nach Anspruch 1, **dadurch gekennzeichnet, dass** die Spindelmutter (55) mit dem oberen Ende des röhrenförmigen Teleskopelements (52) durch Verschweißen am oberen Ende fest verbunden ist.

6. Schalungselement nach einem der Ansprüche 1 oder 2,
**dadurch gekennzeichnet, dass** das obere Ende der Schraubenspindel (54) oberhalb des Bundes (54') mit einem Betätigungsvieleck (54''') und in Verlängerung des letzteren mit einem gerändelten Griff (54'''') versehen ist.
